# EUROPÄISCHE PATENTSCHRIFT

(11) **EP 3 336 271 B1**
(45) Veröffentlichungstag und Bekanntmachung des Hinweises auf die Patenterteilung: **23.10.2019**
(21) Anmeldenummer: 16203870.7
(22) Anmeldetag: 13.12.2016
(51) Int. Cl.: E04B 1/76

(54) **BEFESTIGUNGSVORRICHTUNG ZUR BEFESTIGUNG EINES BAUELEMENTS AN EINEM EINE DÄMMSCHICHT AUFWEISENDEN BAUTEIL**
FIXING DEVICE FOR FIXING A CONSTRUCTION ELEMENT TO A COMPONENT WITH AN INSULATING LAYER
DISPOSITIF DE FIXATION D'UN ÉLÉMENT DE CONSTRUCTION SUR UN COMPOSANT PRÉSENTANT UNE COUCHE ISOLANTE

(43) Veröffentlichungstag der Anmeldung: 20.06.2018
(73) Patentinhaber: Lang, Armand Joseph, 6557 Dickweiler (LU)
(72) Erfinder: Lang, Armand Joseph, 6557 Dickweiler (LU)
(74) Vertreter: Maiwald Patent- und Rechtsanwaltsgesellschaft mbH

(56) Entgegenhaltungen:
- EP-A1- 2 821 559
- DE-A1-102012 007 961
- DE-U1-202011 101 508
- DE-U1-202012 012 650

## Beschreibung

Die Erfindung betrifft eine Befestigungsvorrichtung zur Befestigung eines Bauelements an einem eine Dämmschicht aufweisenden Bauteil, insbesondere an einer Wand oder Decke, mit den Merkmalen des Oberbegriffs des Anspruchs 1.

### Stand der Technik

Aus der DE 101 45 122 A1 ist ein Abstandshalter für die Befestigung eines Gegenstands an einer eine Dämmschicht aufweisenden Wand bekannt, der aus einer Distanzschraube mit zwei im Abstand angeordneten Gewindeabschnitten besteht. Über einen vorderen Gewindeabschnitt der Distanzschraube ist der Abstandhalter in einem Mauerwerk verankerbar. Auf den hierzu beabstandeten hinteren Gewindeabschnitt ist eine Abstandshülse aufgeschraubt, die eine über das hintere Ende der Distanzschraube überstehende Verlängerung mit einer Aufhahmebohrung für eine Befestigungsschraube aufweist. Das hintere Stirnende der Abstandshülse bildet dabei ein stabiles Auflager für den zu befestigenden Gegenstand aus. Da die Abstandshülse ein Kunststoffteil ist, wird hierüber eine thermische Trennung der Befestigungsschraube von der Distanzschraube erreicht, so dass es bei der dämmschichtdurchdringenden Befestigung nicht zur Ausbildung einer Wärmebrücke kommt.

Gemäß der DE 101 45 122 A1 werden an dem befestigten Gegenstand angreifende Zug-, Druck- und Querkräfte über die Distanzschraube unmittelbar in den tragfähigen Untergrund eingeleitet. Die Dämmschicht, die selbst keine Lasten aufzunehmen vermag, sowie eine etwaige auf der Dämmschicht aufgebrachte Putzschicht werden demnach nicht belastet. Die Belastbarkeit der Distanzschraube ist jedoch begrenzt, so dass nur vergleichsweise leichtgewichtige Gegenstände, wie beispielsweise Außenlampen, Briefkästen, Hausnummern oder dergleichen, mittels der Vorrichtung an einer gedämmten Wand befestigbar sind. Darüber hinaus sind nur Dämmschichten geringer Dicke überbrückbar, da mit zunehmender Ausladung der Befestigungsvorrichtung auch die Belastung steigt ("Hebelgesetz").

Aus der DE 10 2012 007 961 A1 ist ein wärmegedämmtes Distanzsystem zur Aufnahme von statischen und dynamischen Lasten bekannt, das ein eine hohe thermische Isolationsfähigkeit aufweisendes Kernbauteil mit einem eine hohe statische und dynamische Belastungsfähigkeit aufweisenden Tragrohr kombiniert.

Aus der DE 20 2012 012 650 U1 geht ferner ein Abstandshalter für die Befestigung eines Gegenstands an einem gedämmten Untergrund hervor, der ein Abstützelement zur Abstützung am Untergrund umfasst. Das Abstützelement ist mit einem Überbrückungselement verbunden, das der Überbrückung der Dämmschicht dient. An dem Überbrückungselement kann ein Montageelement zur Montage eines Gegenstands befestigt werden.

Ausgehend von dem vorstehend genannten Stand der Technik liegt der vorliegenden Erfindung die Aufgabe zugrunde, eine Befestigungsvorrichtung zur Befestigung eines Bauelements an einem eine Dämmschicht aufweisenden Bauteil anzugeben, die eine erhöhte Belastbarkeit besitzt. Die Befestigungsvorrichtung soll insbesondere zur Befestigung von Bauelementen, wie beispielsweise Brüstungselementen, Geländern, Balkonkonstruktionen, Vordächern und dergleichen, geeignet ist, die nicht nur ein hohes Eigengewicht aufweisen, sondern oftmals darüber hinaus weitere Lasten, wie beispielsweise Verkehrslasten, Schneelasten und dergleichen, mit einbringen.

Bei dem gedämmten Bauteil, an dem es das Bauelement zu befestigen gilt, kann es sich insbesondere um eine gedämmte Wand oder eine gedämmte Decke handeln, wobei auf der Dämmschicht mindestens eine weitere Schicht, insbesondere eine Putz- und/oder Farbschicht aufgebracht sein kann, so dass die erforderliche Ausladung der Befestigungsvorrichtung nicht allein durch die Dämmschicht bestimmt wird. Gleiches gilt, wenn vor der Dämmschicht eine vorgehängte Fassadenkonstruktion oder eine sonstige Verkleidung, und zwar unabhängig davon, ob hinterlüftet oder nicht hinterlüftet, angeordnet ist.

Zur Lösung der Aufgabe wird die Befestigungsvorrichtung mit den Merkmalen des Anspruchs 1 vorgeschlagen. Vorteilhafte Weiterbildungen der Erfindung sind den Unteransprüchen zu entnehmen.

### Offenbarung der Erfindung

Die zur Befestigung eines Bauelements an einem eine Dämmschicht aufweisenden Bauteil, insbesondere an einer Wand oder Decke, vorgeschlagene Befestigungsvorrichtung umfasst ein erstes und ein zweites Befestigungsmittel, die über ein Kunststoffteil einer Abstandshaltereinrichtung verbunden oder verbindbar sind, so dass die beiden Befestigungsmittel thermisch getrennt sind. Die thermische Trennung dient der Vermeidung von Wärmebrücken. Die Abstandshaltereinrichtung ist mehrteilig ausgeführt und umfasst eine mit dem Kunststoffteil verbundene oder verbindbare Abstandshülse. Über die Länge der Abstandshülse kann die Ausladung der Befestigungsvorrichtung festgelegt werden, so dass die Befestigungsvorrichtung universell einsetzbar ist. Darüber hinaus kann die Abstandshülse zur Lastabtragung eingesetzt werden, so dass die Belastbarkeit der Befestigungsvorrichtung steigt. Denn die Abstandshülse trägt über ihren gesamten Durchmesser, wenn sie an einem tragfähigen Untergrund axial abgestützt ist. Ferner kann bzw. können der Durchmesser und/oder die Wandungsdicke der Abstandshülse an den jeweiligen Lastfall angepasst dimensioniert werden.

Um die Belastbarkeit der Befestigungsvorrichtung weiter zu steigern wird vorgeschlagen, dass die Abstandshülse aus Metall, insbesondere aus Edelstahl, gefertigt ist. Edelstahl besitzt den Vorteil, dass ein Korrosionsschutz, wie beispielsweise eine Verzinkung, entbehrlich ist.

Als Abstandshülse kann insbesondere ein Rohrstück dienen, das als Abfallprodukt bei der Herstellung eines Brüstungselements, eines Geländers, einer Balkonkonstruktion oder eines Vordachs anfällt. Ein solches Rohrstück kann beispielsweise beim Ablängen eines als Handlauf dienenden Metallrohrs, insbesondere Edelstahlrohrs, anfallen. Derartige Rohre besitzen üblicherweise einen Außendurchmesser von etwa 40 mm.

Bevorzugt ist die Abstandshülse über eine Steck-, Press- oder Schraubverbindung mit dem Kunststoffteil verbunden oder verbindbar. Die Steck-, Press- oder Schraubverbindung erleichtert die Montage der Befestigungsvorrichtung. Dies gilt insbesondere, wenn die Verbindung erst vor Ort an der Baustelle hergestellt wird. Ferner kann eine Steck-, Press- oder Schraubverbindung in einfacher Weise wieder gelöst werden, um beispielsweise die Länge der Abstandshülse und damit die Ausladung der Befestigungsvorrichtung an die jeweiligen Gegebenheiten vor Ort anzupassen. Idealerweise wird die Abstandshülse außen auf das Kunststoffteil aufgesteckt, aufgepresst oder aufgeschraubt bzw. das Kunststoffteil in die Abstandshülse eingesteckt, eingepresst oder eingeschraubt.

Um die Einsteck-, Einpress- oder Einschraubtiefe zu begrenzen, kann das Kunststoffteil einen außenumfangseitig angeordneten, ringförmigen Absatz aufweisen. Entspricht die Breite des Absatzes zumindest annähernd der Wandungsdicke der Abstandshülse, kann diese weitgehend flächenbündig auf das Kunststoffteil aufgesteckt, aufgepresst oder aufgeschraubt werden.

Erfindungsgemäß umfasst die Abstandshaltereinrichtung eine Flanschscheibe, die auf der dem Kunststoffteil abgewandten Seite der Abstandshülse angeordnet ist. Über die Flanschscheibe ist die Abstandshülse axial abstützbar. Der Außendurchmesser der Flanschscheibe ist hierzu gleich groß wie oder größer als der Außendurchmesser der Abstandshülse gewählt. Die axiale Abstützung über die Flanschscheibe trägt zu einer gleichmäßigen Lastverteilung bei, so dass die Belastbarkeit der Befestigungsvorrichtung weiter gesteigert wird.

Zur axialen Abstützung der Abstandshülse wird die Flanschscheibe zur Anlage an einem tragfähigen Untergrund gebracht, so dass die Lasten mittelbar über die Flanschscheibe in den Untergrund abgetragen werden. Über die Flanschscheibe wird eine ebene Aufstandsfläche für die Abstandshülse geschaffen, so dass etwaige Unebenheiten des Untergrunds irrelevant sind.

Der tragfähige Untergrund wird vorzugsweise von einer tragenden Konstruktion des Bauteils gebildet, an dem das Bauelement befestigt werden soll. Hierbei kann es sich insbesondere um eine Wand aus Mauerwerk oder Beton bzw. Stahlbeton handeln, an der außenseitig eine Dämmschicht angeordnet ist. Damit die Flanschscheibe zur Anlage an dem tragfähigen Untergrund gelangt, muss die Befestigungsvorrichtung zumindest abschnittsweise durch die Dämmschicht hindurch geführt werden. Das heißt, dass eine Öffnung in der Dämmschicht vorzusehen ist. Die Öffnung kann bereits bei der Ausbildung der Dämmschicht oder nachträglich, beispielsweise durch eine Bohrung, realisiert werden. Sofern weitere Schichten, insbesondere Putz- und/oder Farbschichten, und/oder eine vorgehängte Fassadenkonstruktion und/oder eine Verkleidung auf bzw. vor der Dämmschicht angeordnet ist bzw. sind, sollte sich die Öffnung auch durch diese Schichten, Konstruktionen und Verkleidungen erstrecken. Die nachträgliche Realisierung der Öffnung zum Einführen der Befestigungsvorrichtung besitzt den Vorteil, dass die Lage der Befestigungsvorrichtung frei wählbar ist.

Bevorzugt weist die Flanschscheibe eine zentrale Ausnehmung zur Aufnahme des ersten Befestigungsmittels auf. Die Flanschscheibe kann somit zum Zweck der Vormontage der Befestigungsvorrichtung auf das erste Befestigungsmittel geschoben werden, bis es zur Anlage an der Abstandshülse gelangt. Das über die Flanschscheibe überstehende Ende des ersten Befestigungsmittels kann dann zur Befestigung bzw. Verankerung der Befestigungsvorrichtung in der tragenden Konstruktion des Bauteils eingesetzt werden.

Die erfindungsgemäß beweglich auf dem ersten Befestigungsmittel angeordnete Flanschscheibe besitzt ferner den Vorteil, dass sie abnehmbar ist. Nach Abnehmen der Flanschscheibe kann auch die Abstandshülse abgenommen werden, so dass diese bei Bedarf gekürzt werden kann. Wird anschließend die Befestigungsvorrichtung über das erste Befestigungsmittel in der tragenden Konstruktion des Bauteils verankert, ermöglicht die Beweglichkeit der Flanschscheibe in Bezug auf das erste Befestigungsmittel ein axiales Einspannen der Flanschscheibe zwischen der tragenden Konstruktion und der Abstandshülse.

In Weiterbildung der Erfindung wird vorgeschlagen, dass die Abstandshaltereinrichtung eine Führungsscheibe zur Zentrierung der Abstandshülse in Bezug auf die Flanschscheibe umfasst. Dies ist insbesondere dann von Vorteil, wenn die Flanschscheibe und/oder die Abstandshülse axial beweglich auf dem ersten Befestigungsmittel angeordnet ist bzw. sind. Der Außendurchmesser der Führungsscheibe ist hierzu an den Innendurchmesser der Abstandshülse angepasst, so dass die Führungsscheibe spätestens bei der Verankerung der Befestigungsvorrichtung in der tragfähigen Konstruktion des Bauteils innerhalb der Abstandshülse zu liegen kommt.

Die Führungsscheibe weist vorzugsweise eine zentrale Ausnehmung zur Aufnahme des ersten Befestigungsmittels auf. Bevorzugt ist die Führungsscheibe beweglich in Bezug auf das erste Befestigungsmittel, die Abstandshülse und/oder die Flanschscheibe angeordnet. Die bewegliche Anordnung erlaubt ein Abnehmen und Austauschen der Führungsscheibe, beispielsweise um den Außendurchmesser der Führungsscheibe an den Innendurchmesser der Abstandshülse anzupassen, wenn dieser geändert wird. Die Anordnung der Führungsscheibe auf dem ersten Befestigungsmittel erfolgt in der Weise, dass die Führungsscheibe auf der der Abstandshülse zugewandten Seite der Flanschscheibe zu liegen kommt.

Zur Lagesicherung der Führungsscheibe kann auf das erste Befestigungsmittel eine Mutter aufgeschraubt werden. Dies kann beispielsweise bei einer Überkopfmontage der Befestigungsvorrichtung erforderlich sein. Bei fertig montierter Befestigungsvorrichtung kommt die Mutter gleich der Führungsscheibe innerhalb der Abstandshülse zu liegen, so dass sie weder bei der Montage, noch danach störend wirkt.

Vorteilhafterweise ist das erste Befestigungsmittel ein Bolzen, der mindestens einen Gewindeabschnitt zur Verbindung mit dem Kunststoffteil der Befestigungsvorrichtung aufweist. Erstreckt sich der Gewindeabschnitt über die gesamte Länge des Bolzens, kann er zugleich zur Verankerung des Bolzens bzw. der Befestigungsvorrichtung im Bauteil bzw. in der tragenden Konstruktion des Bauteils eingesetzt werden. Andernfalls ist vorzugsweise mindestens ein weiterer Gewindeabschnitt vorgesehen.

Zur Verankerung der Befestigungsvorrichtung im Bauteil wird der Bolzen in eine Bohrung der tragenden Konstruktion des Bauteils eingesetzt. In der Bohrung ist vorzugsweise ein Dübel aufgenommen, der mit Einsetzen des Bolzens aufspreizt und die Verankerung des Bolzens innerhalb der Bohrung bewirkt. Alternativ oder ergänzend kann eine aushärtende Masse in die Bohrung eingebracht werden, so dass verbleibende Hohlräume möglichst vollständig ausgefüllt werden. Die Masse legt sich dabei auch um den Gewindeabschnitt des Bolzens, so dass nach dem Aushärten der Masse ein Formschluss erreicht wird.

Um ein vollständiges Ausfüllen der verbleibenden Hohlräume zu gewährleisten, wird vorzugsweise mehr Masse als notwendig in die Bohrung gegeben. Mit Einsetzen des Bolzens wird dann ein überschüssiger Teil der Masse aus der Bohrung verdrängt. Da die Bohrung beim Einsetzen des Bolzens durch die zur Anlage an der tragenden Konstruktion gelangenden Flanschscheibe abgedeckt wird, wird in Weiterbildung der Erfindung vorgeschlagen, dass die Flanschscheibe mindestens eine Öffnung für den Durchtritt der Masse aufweist. Auf diese Weise wird ein Formschluss der Masse mit der Flanschscheibe erreicht, nachdem die Masse ausgehärtet ist. Die mindestens eine Öffnung für den Durchtritt der Masse kann beispielsweise schlitzförmig ausgebildet sein. Gemäß einer bevorzugten Ausführungsform der Erfindung sind mehrere schlitzförmige Öffnungen vorgesehen, die kreuzförmig um die zentrale Ausnehmung zur Aufnahme des ersten Befestigungsmittels angeordnet sind.

Das zweite Befestigungsmittel ist vorzugsweise ebenfalls ein Bolzen oder eine Schraube mit mindestens einem Gewindeabschnitt zur Verbindung mit dem Kunststoffteil der Befestigungsvorrichtung. Über das zweite Befestigungsmittel ist die Befestigungsvorrichtung mit dem zu befestigenden Bauelement verbindbar.

Vorteilhafterweise ist das Kunststoffteil im Wesentlichen zylinderförmig ausgebildet und weist eine Längsachse A auf. Das heißt, dass das Kunststoffteil bevorzugt als rotationssymmetrischer Körper ausgeführt ist, wobei die Längsachse A die Symmetrieachse ausbildet. Aufgrund der rotationssymmetrischen Ausbildung spielt die Orientierung des Kunststoffteils bei der Anbringung der Befestigungsvorrichtung an einem Bauteil keine Rolle, wodurch die Anbringung vereinfacht wird. Da ferner die Winkellage des Lastangriffspunkts in Bezug auf das Kunststoffteil für die Belastbarkeit der Vorrichtung unerheblich ist, kann diese auch zur stehenden Befestigung eines Bauelements, wie beispielsweise eines Geländers, an bzw. auf einem Bauteil eingesetzt werden.

Bevorzugt weist das Kunststoffteil mindestens eine axial verlaufende Ausnehmung zur Aufnahme des ersten und/oder des zweiten Befestigungsmittels auf, wobei die Längsachse der Ausnehmung mit der Längsachse A zusammenfällt. Das heißt, dass die Ausnehmung mittig angeordnet ist. Die mittige Anordnung der mindestens einen Ausnehmung und damit der Befestigungsmittel trägt zur mittigen Lasteinleitung bzw. gleichmäßigen Lastverteilung bei.

Sofern nur eine mittig angeordnete Ausnehmung vorgesehen ist, ist diese bevorzugt als Durchgangsbohrung ausgeführt. Das heißt, dass sich die Ausnehmung zu beiden Stirnseiten des Kunststoffteils hin öffnet. Auf diese Weise kann von beiden Stirnseiten aus ein Befestigungsmittel in die Ausnehmung eingesetzt werden, wobei darauf zu achten ist, dass sich die Befestigungsmittel nicht berühren, um die thermische Trennung zu gewährleisten.

Sofern mehrere, insbesondere zwei, Ausnehmungen zur Aufnahme der Befestigungsmittel vorgesehen sind, sind diese bevorzugt koaxial angeordnet und jeweils als Sackloch ausgeführt. Die Ausführung als Sackloch stellt sicher, dass sich die beiden Befestigungsmittel nicht berühren bzw. über das Kunststoffteil thermisch getrennt sind. Die Anordnung der beiden Ausnehmungen erfolgt wiederum mittig. Das heißt, dass die Längsachsen der beiden Ausnehmungen mit der Längsachse A des Kunststoffteils zusammenfallen.

Als weiterbildende Maßnahme wird vorgeschlagen, dass das Kunststoffteil mindestens eine axial verlaufende sowie in einem radialen Abstand zur Längsachse A angeordnete Ausnehmung zur Aufnahme eines Werkzeugs, insbesondere eines Stiftschlüssels aufweist. Die mindestens eine weitere Ausnehmung ist demnach außermittig angeordnet. Vorzugsweise sind zwei außermittig und in gleichem Winkelabstand zueinander angeordnete Ausnehmungen vorgesehen. Über ein in die Ausnehmungen eingesetztes Werkzeug kann ein Drehmoment auf das Kunststoffteil übertragen werden, so dass sich dieses relativ gegenüber dem ersten Befestigungsmittel bewegt und über diese Bewegung angezogen wird. Dabei führt das Kunststoffteil die Abstandshülse mit, so dass die an der Abstandshülse anliegende Flanschscheibe zwischen der Abstandshülse und der tragenden Konstruktion axial eingespannt wird.

Des Weiteren bevorzugt weist die Befestigungsvorrichtung ein mit dem zweiten Befestigungsmittel verbindbares Befestigungselement auf. Das Befestigungselement kann insbesondere als Befestigungswinkel ausgeführt sein. Das Befestigungselement bzw. der Befestigungswinkel erleichtert die Befestigung des Bauelements an der Befestigungsvorrichtung.

Vorteilhafterweise ist das Befestigungselement bzw. der Befestigungswinkel über eine Steck- oder Schraubverbindung mit dem zweiten Befestigungsmittel der Befestigungsvorrichtung verbunden bzw. verbindbar. Denn die Verbindung über eine Steck- oder Schraubverbindung ist wieder lösbar, so dass bei Bedarf das Befestigungselement ausgetauscht werden kann.

Bevor das Befestigungselement auf das zweite Befestigungsmittel aufgesteckt bzw. aufgeschraubt wird, wird vorzugsweise ein Dichtelement auf das Kunststoffteil aufgelegt. Hierbei kann es sich um eine wenige Millimeter starke Dichtung aus einem elastisch verformbaren Werkstoff, beispielsweise Neopren handeln. Mit Aufstecken bzw. Aufschrauben des Befestigungselements wird das Dichtelement zwischen dem Befestigungselement und dem Kunststoffteil eingespannt, so dass hierüber eine Abdichtung erreicht wird.

Bevorzugt ist das Dichtelement scheibenförmig ausgebildet und überragt das Kunststoffteil in radialer Richtung. Mit Einspannen des Dichtelements wird dann auch der Ringspalt zwischen dem Kunststoffteil und der außenliegenden Schicht des Bauteils abgedichtet.

In Weiterbildung der Erfindung wird demnach eine Befestigungsvorrichtung mit einem Dichtelement aus einem elastisch verformbaren Werkstoff, insbesondere Neopren, vorgeschlagen.

Darüber hinaus wird vorgeschlagen, dass die Befestigungsvorrichtung eine mit dem zweiten Befestigungsmittel verbindbare Mutter aufweist. Über die Mutter kann die Lage eines Befestigungselements gesichert werden, das auf das zweite Befestigungsmittel lediglich aufgesteckt ist. Bevorzugt ist die Mutter als Hutmutter ausgeführt, da diese zugleich als gestalterisches Element einsetzbar ist.

Eine bevorzugte Ausführungsform der Erfindung wird nachfolgend anhand der beigefügten Zeichnungen näher beschrieben. Diese zeigen:
- Fig.1: einen Vertikalschnitt durch ein Bauteil mit einer hierin eingesetzten erfindungsgemäßen Befestigungsvorrichtung und mit einem Befestigungswinkel zur Verbindung eines Bauelements mit der Befestigungsvorrichtung,
- Fig. 2: eine perspektivische Darstellung der Befestigungsvorrichtung der Fig. 1,
- Fig.3: eine perspektivische Darstellung der nur teilweise vormontierten Befestigungsvorrichtung der Fig. 1,
- Fig. 4: einen Längsschnitt durch das Kunststoffteil der Befestigungsvorrichtung der Fig. 1 bis 3,
- Fig. 5: eine Draufsicht auf das Kunststoffteil der Fig. 4,
- Fig. 6: eine perspektivische Darstellung der Fig. 1 und
- Fig. 7: Ansichten der einzelnen Bestandteile einer erfindungsgemäßen Befestigungsvorrichtung.

### Ausführliche Beschreibung der Zeichnungen

Die in der Fig. 1 dargestellte Befestigungsvorrichtung 1 dient der Befestigung eines Bauelements (nicht dargestellt) an einem Bauteil 3, wobei vorliegend das Bauteil 3 eine gedämmte Wand ist. Die Wand weist eine tragende Konstruktion 21 auf, die beispielsweise aus Mauerwerk oder Beton bestehen kann. Auf der tragenden Konstruktion 21 ist eine Dämmschicht 2 aufgebracht, die außenseitig von einer Putzschicht 22 überdeckt ist. Die Befestigungsvorrichtung 1 durchdringt die Putzschicht 22 und die Dämmschicht 2, so dass sämtliche Lasten in die tragende Konstruktion 21 des Bauteils 3 eingeleitet werden. Auf diese Weise werden Risse in der Putzschicht 22 vermieden, die nicht nur optisch störend sind, sondern ferner das Eindringen von Feuchtigkeit ermöglichen.

Die Befestigungsvorrichtung 1 der Fig. 1 wird vorzugsweise nachträglich an dem Bauteil 3 angebracht. Das heißt, dass zum Anbringen der Befestigungsvorrichtung 1 eine Öffnung in der Putzschicht 22 und in der Dämmschicht 21 zur Aufnahme der Befestigungsvorrichtung 1 ausgebildet werden muss. Die Öffnung kann durch eine Bohrung 25 geschaffen werden. Eine weitere Bohrung 26 ist in der tragenden Konstruktion 21 auszubilden, die der Aufnahme eines Befestigungsmittels 4 in Form eines Bolzens dient, um die Befestigungsvorrichtung 1 in der tragenden Konstruktion 21 zu verankern.

Vor dem Einsetzen des Bolzens 4 in die Bohrung 26 wird die Befestigungsvorrichtung 1 vormontiert. Wie insbesondere der Fig. 3 zu entnehmen ist, wird zunächst der Bolzen 4 über einen Gewindeabschnitt 14 in eine stirnseitige Ausnehmung 16 eines zylinderförmigen Kunststoffteils 6 einer Abstandshaltereinrichtung 7 eingeschraubt. Ein weiteres Befestigungsmittel 5 in Form eines Bolzens wird über einen Gewindeabschnitt 15 in eine Ausnehmung 17 des Kunststoffteils 6 eingeschraubt, die auf der gegenüberliegenden Stirnseite des Kunststoffteils 6 ausgebildet ist. Die Ausnehmungen 16, 17 sind jeweils als Sackloch ausgeführt (siehe Fig. 4), so dass über das Kunststoffteil 6 eine thermische Trennung bewirkt wird.

Nach dem Einschrauben der beiden Bolzen 4, 5 in das Kunststoffteil 6 wird eine Abstandshülse 8, die Teil der Abstandshaltereinrichtung 7 ist, auf den Bolzen 4 und über einen Abschnitt des Kunststoffteils 6 geschoben, bis die Abstandshülse 8 zur Anlage an einem ringförmigen Absatz 9 des Kunststoffteils 6 gelangt (siehe Fig. 4). Hiernach folgen eine Führungsscheibe 12 und eine Flanschscheibe 10, die auf den Bolzen 4 aufgeschoben werden und zur Aufnahme des Bolzens 4 jeweils eine zentrale Ausnehmung 11, 13 aufweisen. Die Flanschscheibe 10 wird soweit auf den Bolzen 4 geschoben, bis sie zur Anlage an der Abstandshülse 8 gelangt. Die zunächst zwischenliegende und anschließend innerhalb der Abstandshülse 8 zu liegen kommende Führungsscheibe 12 stellt hierbei die Zentrierung der Abstandshülse 8 in Bezug auf die Flanschscheibe 10 sicher. Anschließend wird über den zweiten Bolzen 5 ein scheibenförmiges Dichtelement 24 auf das Kunststoffteil 6 aufgesetzt. Die Befestigungsvorrichtung 1 als vormontierte Einheit ist in der Fig. 2 dargestellt.

Um die vormontierte Einheit in der tragenden Konstruktion 21 des Bauteils 3 zu verankern, wird die Bohrung 26 zunächst mit einer aushärtenden Masse, insbesondere Klebemasse, gefüllt. Anschließend wird der Bolzen 4 der vormontierten Einheit in die Bohrung 26 eingeführt, bis die Flanschscheibe 10 zur Anlage an der tragenden Konstruktion 21 des Bauteils 3 gelangt. Dabei wird überschüssige Masse aus der Bohrung 26 verdrängt. Die Flanschscheibe 10 weist Durchtrittsöffnungen 29 für den Durchtritt der überschüssigen Masse auf, die insbesondere schlitzförmig ausgebildet und kreuzförmig um die zentrale Ausnehmung 11angeordnet sein können (siehe Fig. 7). Die durch die Öffnungen 29 hindurchtretende Masse bewirkt einen Formschluss zwischen der Masse und der Flanschscheibe 10, wenn die Masse ausgehärtet ist. Vor dem Aushärten der Masse wird unter Zuhilfenahme eines Stiftschlüssels (nicht dargestellt), der bei abgenommenem Dichtelement 24 in stirnseitige Ausnehmungen 18 des Kunststoffteils 6 einsetzbar ist (siehe Fig.4 und Fig. 5), das Kunststoffteil 6 angezogen. Dies hat zur Folge, dass die Flanschscheibe 10 zwischen der tragenden Konstruktion 21 und der Abstandshülse 8 axial eingespannt wird. Nach dem Anziehen des Kunststoffteils 6 kann das Dichtelement 24 wieder aufgesetzt werden.

Nach dem Anbringen der Befestigungsvorrichtung 1 an dem Bauteil 3 kann auf den vorstehenden Bolzen 5 ein Befestigungselement 19 aufgesteckt und mittels einer Mutter 20 fixiert werden, wobei vorzugsweise zwischen der Mutter 20 und dem Befestigungselement 19 eine Unterlegscheibe 23 eingelegt wird. Durch Anziehen der Mutter 20 wird das Dichtelement 24 zwischen dem Befestigungselement 19 und dem Kunststoffteil 6 eingespannt, so dass hierüber eine Abdichtung bewirkt wird. Da das Dichtelement 24 das Kunststoffteil 6 in radialer Richtung überragt, wird zugleich eine Abdichtung zwischen der Befestigungsvorrichtung 1 und der Putzschicht 22 des Bauteils 3 erreicht.

Wie insbesondere der Fig. 6 zu entnehmen ist, ist das Befestigungselement 19 vorliegend als Befestigungswinkel ausgeführt. Die Winkelform erleichtert die Befestigung eines Bauelements an dem Befestigungselement 19. Beispielsweise kann der senkrechte Pfosten eines Geländers seitlich an dem vorstehenden Schenkel des winkelförmigen Befestigungselements 19 angeordnet und mit dem Befestigungselement 19 verschraubt werden. Im Befestigungselement 19 ist hierzu bevorzugt eine Bohrung 27 vorgesehen.

Mit Ausnahme des Befestigungselements 19 ist die Befestigungsvorrichtung 1 im Wesentlichen rotationssymmetrisch in Bezug auf eine Längsachse A ausgeführt. Die Orientierung der Befestigungsvorrichtung 1 in Bezug auf das Bauteil 3 ist somit unerheblich. Insbesondere kann die Befestigungsvorrichtung 1 auch zur stehenden Befestigung eines Bauelements auf einem horizontal verlaufenden Untergrund eingesetzt werden.

Da Lasten über die Abstandshülse 8 und die Flanschscheibe 10 abgetragen werden, weist die Befestigungsvorrichtung 1 eine hohe Belastbarkeit auf. Somit kann sie auch zur Befestigung von Brüstungselementen, Geländern, Balkonkonstruktionen, Vordächern oder dergleichen eingesetzt werden. Zugleich ist über die thermische Trennung der Befestigungsmittel 4, 5 sichergestellt, dass es nicht zur Ausbildung einer Wärmebrücke kommt.

Die Abmessungen der Befestigungsvorrichtung 1 können in Abhängigkeit von den zu erwartenden Lasten gewählt werden. Idealerweise wird als Abstandshülse 8 ein Rohrstück verwendet, das beispielsweise beim Ablängen eines Handlaufs als Abfallprodukt anfällt. Ein solches Rohrstück weist typischerweise einen Außendurchmesser von etwa 40 mm auf. Der Außendurchmesser d des Kunststoffteils 6 im Bereich des die Abstandshülse 8 aufnehmenden Abschnitts ist geringfügig kleiner gewählt (siehe Fig. 4), damit die Abstandshülse 8 auf diesen Abschnitt aufgeschoben werden kann. Im Übrigen kann das Kunststoffteil 6 einen Außendurchmesser aufweisen, der dem der Abstandshülse 8 entspricht oder geringfügig größer gewählt ist.

Zur Herstellung einer sicheren Schraubverbindung zwischen dem Kunststoffteil 6 und den Befestigungsmitteln 4, 5 ist vorzugsweise in die Bohrungen 16, 17 des Kunststoffteils 6 jeweils eine Gewindehülse 28 eingesetzt (siehe Fig. 4). Die Länge a einer Gewindehülse 28 bestimmt die maximale Einschraubtiefe des jeweiligen Befestigungsmittels 4, 5. Die Bohrungen 16, 17 sind durch einen Abschnitt der Kunststoffteils 6 getrennt, der eine Abmessung b besitzt. Hierüber wird die thermische Trennung der Befestigungsmittel 4, 5 bewirkt. Die außermittig angeordneten Ausnehmungen 18, die der Aufnahme eines Stiftschlüssels dienen, weisen eine Tiefe c auf, die deutlich geringer ist.

Als Befestigungsmittel 4, 5 können herkömmliche Gewindebolzen, beispielsweise der Größe M10 oder M12, eingesetzt werden.

Fig. 7 zeigt nochmals in einer Übersicht die einzelnen Bestandteile einer erfindungsgemäßen Befestigungsvorrichtung 1. Diese umfassen zwei Befestigungsmittel 4, 5, jeweils in Form eines Gewindebolzens, ein Kunststoffteil 6 zur Aufnahme der Befestigungsmittel 4, 5 sowie eine Abstandshülse 8, die zur Verbindung mit dem Kunststoffteil 6 auf das erste Befestigungsmittel 4 geschoben wird. Das Kunststoffteil 6 und die Abstandshülse 8 bilden gemeinsam mit einer Flanschscheibe 10, die nach der Abstandshülse 8 auf das erste Befestigungsmittel 4 geschoben wird, eine Abstandshaltereinrichtung 7 aus. Zur Zentrierung der Abstandshülse 8 in Bezug auf die Flanschscheibe 10 ist eine Führungsscheibe 12 vorgesehen, die nach der Montage innerhalb der Abstandshülse 8 zu liegen kommt.

### Bezugszeichenliste

- 1: Befestigungsvorrichtung
- 2: Dämmschicht
- 3: Bauteil
- 4: Befestigungsmittel, Bolzen
- 5: Befestigungsmittel, Bolzen
- 6: Kunststoffteil
- 7: Abstandshaltereinrichtung
- 8: Abstandshülse
- 9: Absatz
- 10: Flanschscheibe
- 11: Ausnehmung
- 12: Führungsscheibe
- 13: Ausnehmung
- 14: Gewindeabschnitt
- 15: Gewindeabschnitt
- 16: Ausnehmung
- 17: Ausnehmung
- 18: Ausnehmung
- 19: Befestigungselement
- 20: Mutter
- 21: Tragende Konstruktion
- 22: Putzschicht
- 23: Unterlegscheibe
- 24: Dichtelement
- 25: Bohrung
- 26: Bohrung
- 27: Bohrung
- 28: Gewindehülse
- 29: Öffnung

## Patentansprüche

1. Befestigungsvorrichtung (1) zur Befestigung eines Bauelements an einem eine Dämmschicht (2) aufweisenden Bauteil (3), insbesondere an einer Wand oder Decke, umfassend ein erstes und ein zweites Befestigungsmittel (4, 5), die über ein Kunststoffteil (6) einer Abstandshaltereinrichtung (7) verbunden oder verbindbar sind, so dass die beiden Befestigungsmittel (4, 5) thermisch getrennt sind, wobei die Abstandshaltereinrichtung (7) mehrteilig ausgeführt ist und eine mit dem Kunststoffteil (6) verbundene oder verbindbare Abstandshülse (8) umfasst, die vorzugsweise aus Metall, insbesondere aus Edelstahl, gefertigt ist,
**dadurch gekennzeichnet, dass** die Abstandshaltereinrichtung (7) eine Flanschscheibe (10) zur axialen Abstützung der Abstandshülse (8) umfasst, wobei die Flanschscheibe (10) auf der dem Kunststoffteil (6) abgewandten Seite der Abstandshülse (8) beweglich auf dem ersten Befestigungsmittel angeordnet ist und einen Außendurchmesser besitzt, der gleich groß wie oder größer als der Außendurchmesser der Abstandshülse (8) gewählt ist.

2. Befestigungsvorrichtung (1) nach Anspruch 1,
**dadurch gekennzeichnet, dass** die Abstandshülse (8) über eine Steck-, Press- oder Schraubverbindung mit dem Kunststoffteil (6) verbunden oder verbindbar ist, wobei vorzugsweise das Kunststoffteil (6) einen außenumfangseitig angeordneten, ringförmigen Absatz (9) zur Begrenzung der Einsteck-, Einpress- bzw. Einschraubtiefe aufweist.

3. Befestigungsvorrichtung (1) nach Anspruch 1 oder 2,
**dadurch gekennzeichnet, dass** die Flanschscheibe (10) eine zentrale Ausnehmung (11) zur Aufnahme des ersten Befestigungsmittels (6) aufweist.

4. Befestigungsvorrichtung (1) nach einem der vorhergehenden Ansprüche,
**dadurch gekennzeichnet, dass** die Abstandshaltereinrichtung (7) eine Führungsscheibe (12) zur Zentrierung der Abstandshülse (8) in Bezug auf die Flanschscheibe (10) umfasst, wobei vorzugsweise die Führungsscheibe (12) eine zentrale Ausnehmung (13) zur Aufnahme des ersten Befestigungsmittels (6) aufweist.

5. Befestigungsvorrichtung (1) nach einem der vorhergehenden Ansprüche,
**dadurch gekennzeichnet, dass** das erste Befestigungsmittel (4) ein Bolzen mit mindestens einem Gewindeabschnitt (14) zur Verbindung mit dem Kunststoffteil (6) ist.

6. Befestigungsvorrichtung (1) nach einem der vorhergehenden Ansprüche,
**dadurch gekennzeichnet, dass** das zweite Befestigungsmittel (5) ein Bolzen oder eine Schraube mit mindestens einem Gewindeabschnitt (15) zur Verbindung mit dem Kunststoffteil (6) ist.

7. Befestigungsvorrichtung (1) nach einem der vorhergehenden Ansprüche,
**dadurch gekennzeichnet, dass** das Kunststoffteil (6) im Wesentlichen zylinderförmig ausgebildet ist und eine Längsachse (A) aufweist.

8. Befestigungsvorrichtung (1) nach Anspruch 7,
**dadurch gekennzeichnet, dass** das Kunststoffteil (6) mindestens eine axial verlaufende Ausnehmung (16, 17) zur Aufnahme des ersten und/oder des zweiten Befestigungsmittels (4, 5) aufweist, deren Längsachse mit der Längsachse (A) zusammenfällt.

9. Befestigungsvorrichtung (1) nach Anspruch 7 oder 8,
**dadurch gekennzeichnet, dass** das Kunststoffteil (6) zwei koaxial angeordnete und jeweils als Sackloch ausgeführte Ausnehmungen (16, 17) zur Aufnahme des ersten und des zweiten Befestigungsmittels (4, 5) aufweist, deren Längsachsen mit der Längsachse (A) zusammenfallen.

10. Befestigungsvorrichtung (1) nach einem der Ansprüche 7 bis 9,
**dadurch gekennzeichnet, dass** das Kunststoffteil (6) mindestens eine axial verlaufende sowie in einem radialen Abstand zur Längsachse (A) angeordnete Ausnehmung (18) zur Aufnahme eines Werkzeugs, insbesondere eines Stiftschlüssels aufweist.

11. Befestigungsvorrichtung (1) nach einem der vorhergehenden Ansprüche,
**dadurch gekennzeichnet, dass** die Befestigungsvorrichtung (1) ein mit dem zweiten Befestigungsmittel (5) verbindbares Befestigungselement (19) aufweist, das vorzugsweise als Befestigungswinkel ausgeführt ist und/oder über eine Steck- oder Schraubverbindung mit dem zweiten Befestigungsmittel (5) verbindbar ist.

12. Befestigungsvorrichtung (1) nach einem der vorhergehenden Ansprüche,
**dadurch gekennzeichnet, dass** die Befestigungsvorrichtung (1) ein Dichtelement (24) aus einem elastisch verformbaren Werkstoff, beispielsweise Neopren, umfasst, das vorzugsweise scheibenförmig ausgebildet ist.

13. Befestigungsvorrichtung (1) nach einem der vorhergehenden Ansprüche,
**dadurch gekennzeichnet, dass** die Befestigungsvorrichtung (1) eine mit dem zweiten Befestigungsmittel (5) verbindbare Mutter (20) aufweist, die vorzugsweise als Hutmutter ausgeführt ist.

## Claims

1. A fastening device (1) for fastening a construction element to a component (3) having an insulating layer (2), in particular to a wall or ceiling, comprising a first and a second fastening means (4, 5) which are connected or connectable via a plastic part (6) of a spacer device (7), so that the two fastening means (4, 5) are thermally separated, the spacer device (7) being of multi-part design and comprising a spacer sleeve (8) which is connected or connectable to the plastic part (6) and is preferably made of metal, in particular stainless steel,
**characterized in that** the spacer device (7) comprises a flange disc (10) for axially supporting the spacer sleeve (8), the flange disc (10) being movably arranged on the first fastening means on the side of the spacer sleeve (8) remote from the plastic part (6) and having an outer diameter which is selected to be equal to or greater than the outer diameter of the spacer sleeve (8).

2. The fastening device (1) according to claim 1,
**characterized in that** the spacer sleeve (8) is connected or connectable to the plastic part (6) via a plug-in, press or screw connection, preferably the plastic part (6) having an annular shoulder (9) arranged on the outer circumference to limit the depth of the plug-in, press or screw connection.

3. The fastening device (1) according to claim 1 or 2,
**characterized in that** the flange disc (10) has a central recess (11) for receiving the first fastening means (6).

4. The fastening device (1) according to any one of the preceding claims,
**characterized in that** the spacer device (7) comprises a guide disc (12) for centering the spacer sleeve (8) with respect to the flange disc (10), preferably the guide disc (12) having a central recess (13) for receiving the first fastening means (6).

5. The fastening device (1) according to any one of the preceding claims,
**characterized in that** the first fastening means (4) is a bolt having at least one threaded portion (14) for connection to the plastic part (6).

6. The fastening device (1) according to any one of the preceding claims,
**characterized in that** the second fastening means (5) is a bolt or screw having at least one threaded portion (15) for connection to the plastic part (6).

7. The fastening device (1) according to any one of the preceding claims,
**characterized in that** the plastic part (6) is formed substantially cylindrical and has a longitudinal axis (A).

8. The fastening device (1) according to claim 7,
**characterized in that** the plastic part (6) has at least one axially extending recess (16, 17) for receiving the first and/or the second fastening means (4, 5), the longitudinal axis of which coincides with the longitudinal axis (A).

9. The fastening device (1) according to claim 7 or 8,
**characterized in that** the plastic part (6) has two coaxially arranged recesses (16, 17), each designed as a blind hole, for receiving the first and second fastening means (4, 5), the longitudinal axes of which coincide with the longitudinal axis (A).

10. The fastening device (1) according to any one of claims 7 to 9,
**characterized in that** the plastic part (6) has at least one axially extending recess (18), arranged at a radial distance from the longitudinal axis (A), for receiving a tool, in particular a pin wrench.

11. The fastening device (1) according to any one of the preceding claims, **characterized in that** the fastening device (1) has a fastening element (19) which can be connected to the second fastening means (5) and which is preferably designed as a fastening angle and/or can be connected to the second fastening means (5) via a plug-in or screw connection.

12. The fastening device (1) according to any one of the preceding claims,
**characterized in that** the fastening device (1) comprises a sealing element (24) made of an elastically deformable material, for example neoprene, which is preferably disc-shaped.

13. The fastening device (1) according to any one of the preceding claims,
**characterized in that** the fastening device (1) has a nut (20) which is connectable to the second fastening means (5) and which is preferably designed as a cap nut.

## Revendications

1. Dispositif de fixation (1) destiné à fixer un élément de construction sur un composant (3) comportant une couche isolante (2), en particulier sur un mur ou un plafond, comprenant des premier et second moyens de fixation (4, 5) reliés ou pouvant être reliés par une pièce en matière plastique (6) d'un dispositif d'entretoise (7), de telle sorte que les deux moyens de fixation (4, 5) soient thermiquement séparés, dans lequel le dispositif d'entretoise (7) est réalisé en plusieurs parties et comprend une douille d'écartement (8) reliée ou pouvant être reliée à la pièce en matière plastique (6), laquelle douille d'écartement étant de préférence en métal, en particulier en acier spécial,
**caractérisé en ce que** le dispositif d'entretoise (7) comprend une rondelle plate (10) pour le support axial de la douille d'écartement (8), dans lequel la rondelle plate (10) est agencée sur le côté de la douille d'écartement (8) opposé à la pièce en matière plastique (6), de manière mobile sur le premier moyen de fixation et présente un diamètre extérieur de taille égale ou supérieure au diamètre extérieur de la douille d'écartement (8).

2. Dispositif de fixation (1) selon la revendication 1,
**caractérisé en ce que** la douille d'écartement (8) est reliée ou peut être reliée à la pièce en matière plastique (6) par un assemblage par enfichage, compression ou vissage, dans lequel la pièce en matière plastique (6) comporte de préférence un épaulement annulaire (9), agencé côté circonférence extérieure, afin de limiter la profondeur d'enfichage, de compression ou de vissage.

3. Dispositif de fixation (1) selon la revendication 1 ou 2,
**caractérisé en ce que** la rondelle plate (10) comporte un évidement central (11) pour recevoir le premier moyen de fixation (4).

4. Dispositif de fixation (1) selon l'une des revendications précédentes,
**caractérisé en ce que** le dispositif d'entretoise (7) comprend une rondelle de guidage (12) pour centrer la douille d'écartement (8) par rapport à la rondelle plate (10), dans lequel la rondelle de guidage (12) comporte de préférence un évidement central (13) pour recevoir le premier moyen de fixation (4).

5. Dispositif de fixation (1) selon l'une des revendications précédentes,
**caractérisé en ce que** le premier moyen de fixation (4) est un boulon ayant au moins une partie filetée (14) pour un assemblage avec la pièce en matière plastique (6).

6. Dispositif de fixation (1) selon l'une des revendications précédentes,
**caractérisé en ce que** le second moyen de fixation (5) est un boulon ou une vis ayant au moins une partie filetée (15) pour un raccordement à la pièce en matière plastique (6).

7. Dispositif de fixation (1) selon l'une des revendications précédentes,
**caractérisé en ce que** la pièce en matière plastique (6) est réalisée de manière sensiblement cylindrique et a un axe longitudinal (A).

8. Dispositif de fixation (1) selon la revendication 7,
**caractérisé en ce que** la pièce en matière plastique (6) comporte au moins un évidement (16, 17) s'étendant axialement pour recevoir le premier et/ou le second moyen de fixation (4, 5) dont l'axe longitudinal coïncide avec l'axe longitudinal (A).

9. Dispositif de fixation (1) selon la revendication 7 ou 8,
**caractérisé en ce que** la pièce en matière plastique (6) comporte deux évidements (16, 17) agencés coaxialement et respectivement réalisés sous la forme d'un trou borgne pour recevoir les premier et second moyens de fixation (4, 5) dont les axes longitudinaux coïncident avec l'axe longitudinal (A).

10. Dispositif de fixation (1) selon l'une des revendications 7 à 9,
**caractérisé en ce que** la pièce en matière plastique (6) comporte au moins un évidement (18) s'étendant axialement et agencé à une certaine distance radiale par rapport à l'axe longitudinal (A) afin de recevoir un outil, en particulier une clé à six pans.

11. Dispositif de fixation (1) selon l'une des revendications précédentes,
**caractérisé en ce que** le dispositif de fixation (1) comporte un élément de fixation (19) pouvant être relié au second moyen de fixation (5), lequel élément de fixation peut être de préférence réalisé sous la forme d'une équerre de fixation et/ou peut être relié au second moyen de fixation (5) par un assemblage par enfichage, compression ou vissage.

12. Dispositif de fixation (1) selon l'une des revendications précédentes,
**caractérisé en ce que** le dispositif de fixation (1) comprend un élément d'étanchéité (24) constitué d'un matériau élastiquement déformable, par exemple du néoprène, qui est de préférence réalisé en forme de disque.

13. Dispositif de fixation (1) selon l'une des revendications précédentes,
**caractérisé en ce que** le dispositif de fixation (1) comporte un écrou (20) pouvant être relié au second moyen de fixation (5), qui est de préférence réalisé sous la forme d'un écrou borgne.
